# EUROPÄISCHE PATENTSCHRIFT

(11) **EP 0 138 163 B1**
(45) Veröffentlichungstag und Bekanntmachung des Hinweises auf die Patenterteilung: **20.05.1987**
(21) Anmeldenummer: 84111890.4
(22) Anmeldetag: 04.10.1984
(51) Int. Cl.: B30B 1/18

(54) **Spindelpresse**
Screw press
Presse à vis

(30) Priorität: 12.10.1983 DE 3337089
(43) Veröffentlichungstag der Anmeldung: 24.04.1985
(73) Patentinhaber: Bêché & Grohs GmbH, D-42499 Hückeswagen (DE)
(72) Erfinder: Bothe, Werner, D-4005 Meerbusch 2 (DE)
(74) Vertreter: Döring, Wolfgang, Dr.-Ing. Patentanwälte Hauck, Graalfs, Wehnert, Döring, Siemons

## Beschreibung

Die Erfindung betrifft eine Spindelpresse nach dem Oberbegriff des Patentanspruchs 1.

Eine Spindelpresse dieser Bauart ist aus der DE-PS 28 01 139 bekannt. Bei der bekannten Presse wird ein in einem seitlich von der Spindel befindlichen Druckraum angeordneter Kolben aus einem Vorraum mit Druckluft beaufschlagt, um eine mit der Spindel verbundene Kupplungsscheibe gegen das Schwungrad zu pressen und dadurch die Spindel anzutreiben. Das Ausrücken der Kupplung wird über eine träge Masse gesteuert, die bei der Verzögerung der Spindel in Axialrichtung bewegt wird und dabei ein Vorsteuerventil anhebt, das die Druckluftzufuhr mit der Atmosphäre verbindet, so daß der im Vorraum angeordnete Ventilkolben schlagartig abhebt. Der Druckraum kann dadurch relativ rasch entlüftet werden, so daß die Kupplung ausrückt.

Bei der bekannten Kupplung ist die rotierende Schaltmasse (träge Masse) zentral oberhalb des Stirnendes der Spindel angeordnet, so daß der Druckraum der Kupplung als Ringraum und der entsprechende Kolben als Ringkolben ausgebildet sein müssen. Nachteilig sind hierbei die relativ kleine Beaufschlagungsfläche bei einem relativ großen Durchmesser sowie die erforderlichen zwei Abdichtungen des Ringkolbens. Ferner müssen Strömungskanäle von der Mitte der Presse bis zum Ringkolben vorgesehen werden, die relativ teuer sind und eine große Luftreibung verursachen.

Die zentral angeordnete träge Masse ist baulich schwer zugänglich und läßt sich nur umständlich einstellen. Dadurch, daß die Masse über einen verschiebbaren Bolzen das Vorsteuerventil betätigt, können sich bei einem Verschleiß des Bolzens die Abschaltzeiten ändern.

Die bekannte Spindelpresse hat ferner den Nachteil, daß die träge Masse des Schaltelementes erst bei Verlangsamung der Spindel wirksam wird, d.h. die Kupplung beginnt zu rutschen und die Auffederungen in der Presse sind schon erreicht. Der Weg des Schalttellers und die Entlüftungszeiten bestimmen die Dauer des Reibschlusses und somit den Verschleiß der Reibbeläge, da der Abschaltimpuls nach dem Erreichen des eingestellten Drehmomentes gegeben wird.

Der Erfindung liegt die Aufgabe zugrunde, eine Spindelpresse der angegebenen Art zu schaffen, mit der das Ausrücken der Kupplung unter Verkürzung von Schaltzeitverlusten genauer steuerbar ist.

Diese Aufgabe ist erfindungsgemäß bei einer Spindelpresse der im Oberbegriff des Patentanspruchs 1 wiedergegebenen Art dadurch gelöst, daß die träge Masse unmittelbar am Stößel der Spindel angeordnet ist, daß der Druckraum zentral oberhalb des oberen Stirnendes der Spindel vorgesehen ist und daß eine Vielzahl von Schnell-Lüftventilen sternförmig um einen stationären zentralen Lufteinführstutzen für den Druckraum herum angeordnet ist, deren Druckluftbeaufschlagung vom zentralen Lufteinführstutzen her über ein auf diesem rotierendes, mit den Schnell-Lüftventilanschlüssen versehenes Gehäuse erfolgt.

Durch die erfindungsgemäße Lösung werden die vorstehend geschilderten Nachteile des Standes der Technik behoben. Dadurch, daß die träge Masse bzw. der Massenschalter direkt am Stößel angeordnet ist, setzt sich die Masse schon in Bewegung, wenn der Stößel am Ende des Hubes verzögert wird, d.h. bevor die volle Pressen-Auffederung erreicht wird. Der Massenschalter ist leicht zugänglich und kann ohne Demontage eines größeren Teiles der Presse bei Defekten ausgetauscht werden. Es ist kein Übertragungsmechanismus vorgesehen, der einem relativ großen Verschleiß ausgesetzt ist; vielmehr erfolgt die Übertragung der Bewegung der trägen Masse auf das in der Druckluftleitung angeordnete Vorsteuerventil beispielsweise über einen Bowdenzug, ein flexibles Stahlband oder eine hydraulische Säule.

Wie erwähnt, steuert bei der erfindungsgemäßen Lösung der Massenschalter ein in der Druckluftleitung für den Druckraum der Kupplung angeordnetes Vorsteuerventil (Schnell-Lüftventil) an. Dieses Vorsteuerventil steuert wiederum eine Vielzahl von sternförmig um die zentrale Lufteinführung in den Druckraum herum angeordneten Schnell-Lüftventilen an. Das Vorsteuerventil und die Schnell-Lüftventile sind somit getrennt voneinander angeordnet, was den Vorteil hat, daß zum Entlüften des Druckraumes sehr kurze Wege zur Verfügung stehen, da die Schnell-Lüftventile unmittelbar auf dem den Druckraum umgebenden Gehäuse angeordnet sein können. Durch die Vielzahl der sternförmig angeordneten Schnell-Lüftventile erfolgt die Entlüftung sehr rasch.

Die Lufteinführung in den Druckraum der Kupplung erfolgt über einen stationär angeordneten Lufteinführstutzen, dessen Austrittsquerschnitt in den Druckraum mit einem Rückschlagventil (Gummimembran) versehen ist. Der Stutzen und die zugehörige Druckluftleitung mit dem Vorsteuerventil sind stationär angeordnet, während die auf dem Druckraumgehäuse (Kupplungsdeckel) angeordneten Schnell-Lüftventile sich zusammen mit dem Kupplungsdeckel und dem Schwungrad drehen. Die Druckluftbeaufschlagung der Schnell-Lüftventile erfolgt vom zentralen Lufteinführstutzen her über ein auf diesem rotierendes, mit den Schnell-Lüftventilanschlüssen versehenes Gehäuse.

Die erfindungsgemäß ausgebildete Spindelpresse funktioniert in der folgenden Weise:
Um bei rotierendem Schwungrad dessen Drehmoment auf die Spindel zu übertragen, wird der Druckraum der Kupplung mit Druckluft beaufschlagt, so daß der im Druckraum angeordnete Druckkolben eine mit der Spindel verhundene Kupplungsscheibe gegen das Schwungsrad presst. Wenn der Stößel der Spindel am Ende des Hubes verzögert wird, wird durch die Axialbewegung der am Stößel angeordneten trägen Masse über eine entsprechende Übertragungseinrichtung das in der Drucklui'tzufuhrleitung angeordnete Vorsteuerventil betätigt, so daß die Druckluftleitung mit der Atmosphäre verbunden und der zur Beaufschlagung der Schnell-Lüftventile dienende Druck abgebaut wird. Aufgrund der dadurch in den Schnell-Lüftventilen entstehenden Druckdifferenz zwischen dem Innendruck des Druckraumes der Kupplung und dem Leitungsdruck öffnen die Schnell-Lüftventile sehr rasch zur Atmosphäre, so daß der Druckraum entlüftet wird. Der Kolben bewegt sich daher axial nach oben, so daß ein Ausrücken der Kupplung erfolgt.

Bei der erfindungsgemäßen Konstruktion, bei der der gesamte Kupplungsmechanismus zentral oberhalb des Stirnendes der Spindel angeordnet ist, bietet es sich an, das Schwunngrad glockenförmig auszubilden und über das Querhaupt der Presse zu stülpen. Hierdurch ergibt sich der Nebeneffekt einer erhöhten Sicherheit beim Pressenbetrieb.

Durch die zentrale Anordnung des Druckraumes über dem oberen Spindelende läßt sich dessen Gehäuse in einfacher Weise auf der Oberseite des Schwungsrades montieren bzw. demontieren, so daß die Kupplungsscheibe sehr gut zugänglich ist. Diese Ausführungsform gestattet es, die Schnell-Lüftventile radial auswärts geneigt anzuordnen, so daß durch die auf die Ventilkolben einwirkenden Fliehkräfte die Ventile offengehalten werden. Dabei werden der Druckraum und der Druckkolben zweckmäßigerweise so ausgestaltet, daß sie eine etwa kegelförmig ausgebildete obere Begrenzungswand bzw. eine entsprechende obere Fläche aufweisen, so daß die Schnell-Lüftventile senkrecht zur oberen Kolbenfläche stehen.

Die Schnell-Lüftventile selbst zeichnen sich durch eine besonders einfache Ausführungsform aus, die relativ wartungsfrei ist. Sie umfassen einen in einem Gehäuse angeordneten Stopfen aus gummielastischem Material, dessen Unterseite über Gehäuseöffnungen mit dem Druck des Druckraumes und dessen Oberseite mit dem Druck der zugeführten Druckluft beaufschlagt wird. Bei eingerückter Kupplung nimmt der Kolben eine untere Stellung ein, in der er den Druckraum und den Raum oberhalb des Kolbens gegenüber einem seitlich im Gehäuse angeordneten Auslaß zur Atmosphäre abdichtet. Wenn der Druckraum entlastet wird, wird der Stopfen nach oben bewegt, so daß er eine Verbindung zwischen dem Druckraumauslaß und dem Auslaß zur Atmosphäre freigibt.

Das in der Druckluftzuführleitung angeordnete Vorsteuerventil weist einen ähnlichen Aufbau auf wie die Schnell-Lüftventile. Auch hierbei ist in einem Ventilgehäuse ein Stopfen aus gummielastischem Material angeordnet. Der Stopfen ist mit einer durch den Gehäusedeckel geführten Stange versehen, an die die Kraftübertragung vom Massenschalter (Bowdenzug, flexibles Stahlband, hydraulische Säule) angeschlossen ist. Das Gehäuse ist nach unten hin zur Druckluftleitung offen, während es seitlich einen Auslaß zur Atmosphäre aufweist. Bei Druckluftzufuhr durch die Leitung werden sowohl die Unterseite als auch die Oberseite des Kolbens mit Druckluft beaufschlagt. Die Ober-und Unterfläche des Stopfens sind so bemessen, daß der Stopfen bei Druckluftzufuhr eine geschlossene Stellung einnimmt, in der er die Druckluftleitung gegenüber dem Auslaß zur Atmosphäre abdichtet. Beim Aufziehen des Stopfens, wozu infolge der Flächenabstimmung nur eine relativ geringe Kraft erforderlich ist, wird die Verbindung zwischen der Druckluftleitung und dem Auslaß zur Atmosphäre freigegeben, so daß sich der in der Leitung befindliche Druck relativ rasch abbauen kann. Das Vorsteuerventil wirkt daher ähnlich wie die Schnell-Lüftventile.

Wie erwähnt, ist der Lufteinführstützen stationär angeordnet, während sich das Druckraumgehäuse um den Stutzen herum dreht. Um die einzelnen Schnell-Lüftventile vom Lufteinführstutzen mit Druckluftbeaufschlagen zu können, ist um den zylindrisch ausgebildeten Stutzen herum in abgedichteter Weise ein hülsenförmiges Gehäuse angeordnet, das mit dem Druckraumgehäuse verbunden ist und sich zusammen mit diesem dreht. Das rotierende Gehäuse des Stutzens weist die zu den einzelnen Schnell-Lüftventilen führenden. Druckluftleitungen auf, die in einen an der Innenseite des Gehäuses angeordneten Ringkanal einmünden.

Dieser Ringkanal steht mit in Umfangsrichtung im Abstand angeordneten Bohrungen in Verbindung, die sich radial durch die Wandung des Lufteinführstutzens erstrecken. Weren daher Druckluft über die Druckluftleitung zugeführt wird, wird diese über den Stutzen sowohl durch den zentralen Druckraumeinlaß unmittelbar in den Druckraum als auch über die Bohrungen, den Ringkanal, die Auslässe und die einzelnen Leitungen den Schnell-Lüftventilen zugeführt.

Um die Spindel wieder zurückzudrehen, ist die erfindumgsgemäß ausgebildete Spindelpresse mit einem Reversiertrieb mit Hydromotor(en) und Zahnkette und Zahnrädern versehen, mit dem hohe Rückzugskräfte unter Ausnutzung der Spindelsteigung erzielt werden können.

Die Erfindung wird nachfolgend anhand eines Ausführungsbeispieles in Verbindung mit der Zeichnung im einzelnen erläutert. Es zeigen:
Figur 1 einen schematischen Längsschnitt durch eine erfindungsgemäß ausgebildete Spindelpresse;
Figur 2 einen schematischen Schnitt durch den Kupplungsteil der Spindel, wobei die Druckluftzuführ in den Druckraum der Kupplung bzw. deren Abführung dargestellt ist; und
Figur 3 einen schematischen Schnitt durch das in der Druckluftzuführleitung angeordnete Vorsteuerventil.

Die in Figur 1 dargestellte Spindelpresse 1 umfasst in üblicher Weise ein Gestell 2, in dem ein Stößel 3 auf- und abwärts bewegbar geführt ist. Der Stößel 3 wird über eine Spindelmutter 5 von einer Spindel 4 getragen, bei deren Drehung die Spindelmutter 5 und damit der Stößel 3 abwärts bewegt werden. Zur Aufwärtsbewegung des Stößels ist ein Reversiertrieb 6 mit Hydromotor(en) und Zahnkette und Zahnrädern vorgesehen.

Am Kopf der Spindelpresse ist ein glockenförmig ausgebildetes Schwungrad 7 drehbar um die gleiche Achse gelagert,wie die Spindel 4. Das Schwungrad 7 kann von einem Motor (nicht gezeigt) über einen Riemenantrieb in Drehung versetzt werden.

Zwischen Spindel 4 und Schwungrad 7 ist eine Kupplung geschaltet, mit der die Spindel an das kontinuierlich umlaufende Schwungrad angekuppelt werden kann und, nachdem eine gewisse Preßwirkung erreicht ist, wieder vom Schwungrad abgekuppelt werden kann. Das Schwungrad 7 ist am Pressengestell 2 gelagert.

Auf der Oberseite des Schwungrades 7 ist in geeigneter Weise ein Gehäuse 11 befestigt, das eine am Stirnende der Spindel 4 angeordnete Kupplungsscheibe 8 aufnimmt und einen Druckraum 10 zur Betätigung der Kupplung bildet, in dem ein Druckkolben 9 angeordnet ist. Der Druckraum weist eine kegelförmige obere Begrenzungsfläche auf, und der Druckkolben 9 besitzt eine entsprechend ausgebildete obere Fläche. Das Gehäuse ist ferner mit einem zentralen Lufteinlaß für den Druckraum versehen, dem ein Lufteinführstutzen 12 zugeordnet ist. In den Lufteinführstutzen 12 mündet eine Druckluftleitung 14, mittels der Druckluft von einer geeigneten Quelle (nicht gezeigt) in den Druckraum der Kupplung einführbar ist.

Zum Einrücken der Kupplung, d.h. zum Pressen der an der Spindel befestigten Kupplungsscheibe 8 gegen das Schwungrad 7, wird der Druckkolben 9 über die Druckluftleitung 14 und den Drucklufteinführstutzen 12 mit Druckluft beaufschlagt. Nachdem eine gewisse Presswirkung des Stößels erreicht ist, wird das Schwungrad von der Spindel wieder abgekuppelt, indem der Druckraum 10 über Schnell-Lüftventile 13 sehr rasch entlastet wird. Die Betätigung der Schnell-Lüftventile 13 wird über einen am Stößel 3 selbst angeordneten Massenschalter 18, eine entsprechende Kraftübertragung 17 und ein in der Druckluftleitung 14 angeordnetes Vorsteuerventil 15 durchgeführt und anhand der Figuren 2 und 3 im einzelnen beschrieben.

Der Massenschalter 18 besteht im wesentlichen aus einer trägen Masse 19, einer Feder 20 und einem Permanentmagnet (nicht gezeigt). Bei einer entsprechenden Verzögerung des Stößels findet eine Axialbewegung der trägen Masse 19 statt, die über eine entsprechende Kraftübertragung (Bowdenzug 17) auf einen Hebelmechanismus 28 zur Betätigumg des Vorsteuerventiles 15 übertragen wird. Die träge Masse 19 wird über den Permanentmagneten gegen unerwünschte Schwingungen gesichert.

Wie Figur 2 zeigt, ist der vom Massenschalter 18 kommende Bowdenzug 17 an einen Hebelmechanismus 28 angeschlossen, mittels dem das in Figur 3 im einzelnen gezeigte Vorsteuerventil betätigt wird. Das Vorsteuerventil 15 nimmt bei Druckluftzufuhr über die Leitung 14, d.h. bei einzurückender bzw. eingerückter Kupplung, die in Figur 3 dargestellte Stellung ein. Es umfasst ein auf der Druckluftzuführleitung 14 angeordnetes Gehäuse 33, dessen Unterseite bei 35 zur Druckluftleitung hin offen ist. Im Gehäuse befindet sich ein Stopfen 36 aus gummielastischem Material, an dem eine Stange 32 befestigt ist, die durch die Oberseite des Ventilgehäuses geführt ist. Die Stange 32 steht mit dem Hebelmechanismus 28 in Verbindung. In der Oberseite des Gehäuses ist ein Kanal 38 ausgebildet, über den Druckluft von der Leitung 14 in den über dem Stopfen 36 befindlichen Teil des Gehäuses einführbar ist. In der seitlichen Gehäusewandung ist ein zur Atmosphäre führender Auslaß 37 angeordnet.

In der gezeigten Stellung dichtet der Stopfen 36, der mit zwei Steuerkanten versehen ist, die Leitung 14 und den Kanal 38 gegenüber dem zur Atmosphäre führenden Auslaß 37 ab. Die über die Leitung 14 zugeführte Druckluft gelangt somit in den Druckraum 10 der Kupplung, so daß der Kolben beaufschlagt werden kamm. Die obere und untere Fläche des Stopfens 36 wird so bemessen, daß bei gleichzeitiger Beaufschlagung der Ober- und Unterseite mit Druckluft der Kolben in der im Figur 3 gezeigten Stellung verbleibt, jedoch nur eine relativ geringe Kraft erforderlich ist, um den Stopfen von den beiden Sitzen abzuheben. Diese Kraft wird bei einer entsprechenden Verzögerung des Stößels durch die träge Masse 19 aufgebracht und über den Bowdenzug 17 und den Rebelmechanismus 28 auf die Stange 32 übertragen, so daß der Stopfen von den entsprechenden Sitzen abgehoben wird. Die Druckluftleitung 14 wird nunmehr über den Auslaß 37 zur Atmosphäre hin entlüftet, so daß die im Druckraum befindliche Luft in der nachfolgend beschriebenen Weise über Schnell-Lüftventile 13 abgeführt wird.

Zur weiteren Steuerung sind in der Druckluftleitung 14 Elektromagnetventile 18 vorgesehen, mit denen ebenfalls eine Unterbrechung der Druckluftzufuhr erreicht werden kanm.

Da das Gehäuse 11 auf der Oberseite des Schwungrades 7 befestigt ist, dreht es sich zusammen mit diesem. Die Druckluftleitung 14, die Elektromagnetventile 16, das Vorsteuerventil 15 und der Drucklufteinführstutzen 12 in den Druckraum sind jedoch stationär angeordnet. Der Drucklufteinführstutzen 12 ist in einen zentralen Lufteinlaß des Gehäuses 11 eingeführt und wird am Gehäuse 11 über ein hülsenförmiges Gehäuse 22 gelagert, das um die zylindrische Aussenfläche des Stutzens 12 herum in abgedichteter Weise angeordnet ist. Der Stutzen 12 weist in den Lufteinlaß des Druckraumes führende Auslässe 25 auf, die durch ein Rückschlagventil 26 in Form einer Gummimembran verschlossen werden.

Der im wesentlischen hohlzylindrisch ausgebildete Stutzen 12 umfasst in seiner Umfangswand eine Reihe von mit Umfangsabstand angeordneten radialen Bohrungen 27, die die Umfangswand durchdringen. Diese Bohrungen 27 münden in einen Ringkanal 24 ein, der an der Innenseite des um den Stutzen rotierenden Gehäuses 22 ausgebildet ist. In diesen Ringkanal münden die Anschlüsse von Leitungen 23, die zu einer Reihe von Schnell-Lüftventilen 13 führen, welche in bezug auf den Lufteinführstutzen sternförmig auf der Oberseite des Druckraumgehäuses 11 angeordnet sind. Jedem Schnell-Lüftventil 13 ist ein durch die Gehäusewand geführter Luftauslaß 29 zugeordnet.

Die Schnell-Lüftventile 13 weisen einen ähnlichen Aufbau auf wie Vorsteuerventil 15 und umfassen ein Gehäuse 34, dessen Unterseite zu dem Luftauslaß 29 hin offen ist und in dem ein gummielastischer Stopfen 21 angeordnet ist. Über die Leitungen 23 wird die Oberseite des Stopfens 31 beaufschlagt, während dessen Unterseite von der im Druckraum 10 befindlichen Druckluft beaufschlagt wird. Die Ober- und Unterseite des Stopfens sind so bemessen, daß der Stopfen bei Druckluftzufuhr durch die Leitung 23 in der in Figur 2 gezeigten, geschlossenen Lage verbleibt.

Wenn über das Vorsteuerventil 15 die Druckluftzufuhrleitung 11 entlüftet wird, werden über den Stutzen 12, den Ringkanal 24 und die Leitungen 23 auch die einzelnen Schnell-Lüftventile entlüftet, so daß der Stopfen 31 durch den nunmehr an seiner Unterseite anstehenden Überdruck schlagartig von seinen Sitzen abgehoben wird und die Verbindung zwischen dem Luftauslaß 29 und dem Auslaß zur Atmosphäre freigibt. Der Druckraum 10 kann daher sehr rasch abblasen, so daß ein sehr schnelles Ausrücken der Kupplung erfolgt. Die Anordnung der relativ einfach ausgebildeten Gummistopfen hat den Vorteil, daß keine besonderen Führungen und keine zusätzlichen Manschetten erforderlich sind, die einem besonders hohen Verschleiß ausgesetzt sind.

## Patentansprüche

1. Spindelpresse mit einem in der gleichen Drehrichtung ununterbrochen umlaufenden Schwungrad (7) und einer zwischen diesem und der Spindel angeordneten druckluftbetätigten Kupplung, deren Druckraum (10) zur Betätigung eines Druckkolbens (9) für eine Kupplungsscheibe (8) über eine Lufteinführung gespeist wird, einer auf Verzögerungen der Spindeldrehung reagierenden trägen Masse (19), durch deren Bewegung ein in der Druckluftzufuhr zum Druckraum angeordnetes Vorsteuerventil (15) derart betätigt wird, daß die Druckluftzufuhrleitung mit der Atmosphäre verbunden wird, wodurch ein Schnell-Lüftventil zur abrupten Entlastung des Druckraumes der Kupplung angesteuert wird, dadurch gekennzeichnet, daß die träge Masse (19) unmittelbar am Stößel (3) der Presse angeordnet ist, daß der Druckraum (10) zentral oberhalb des oberen Stirnendes der Spindel (4) vorgesehen ist und daß eine Vielzahl von Schnell-Lüftventilen (13) sternförmig um einen stationären zentralen Lufteinführstutzen (12) für den Druckraum (10) herum angeordnet ist, deren Druckluftbeaufschlagung vom zentralen Lufteinführstutzen her über ein auf diesem rotierendes, mit den Schnell-Lüftventilanschlüssen versehenes Gehäuse (22) erfolgt.

2. Spindelpresse nach Anspruch 1, dadurch gekennzeichnet, daß die Schnell-Lüftventile (13) radial auswärts geneigt angeordnet sind.

3. Spindelpresse nach Anspruch 1 oder 2, dadurch gekennzeichnet, daß das Schwungrad (7) glockenförmig ausgebildet und über das Querhaupt der Presse gestülpt ist.

4. Spindelpresse nach einem der vorangehenden Ansprüche, dadurch gekennzeichnet, daß das Gehäuse (11) für den Druckraum (10) auf der Schwungradoberseite befestigt ist.

5. Spindelpresse nach einem der vorangehenden Ansprüche, dadurch gekennzeichnet, daß der Druckraum (10) eine etwa kegelförmig ausgebildete obere Begrenzungswand und der Druckkolben (9) eine entsprechende obere Fläche aufweist.

6. Spindelpresse nach Anspruch 5, dadurch gekennzeichnet, daß die Schnell-Lüftventile (13) senkrecht zur oberen Kolbenfläche angeordnet sind.

7. Spindelpresse nach einem der vorangehenden Ansprüche, dadurch gekennzeichnet, daß die Schnell-Lüftventile (13) über im Gehäuse des Druckraumes sternförmig zum zentralen Lufteinlaß angeordneten Luftauslässen (29) montiert sind und einen in einem Ventilgehäuse (34) angeordneten Ventilstopfen (31) aus gummielastischem Material umfassen, dessen Unterseite vom Druck des Druckraumes und dessen Oberseite vom Druck der zugeführten Druckluft beaufschlagt wird und der in seiner nach unten gedrückten Stellung einen seitlich im Gehäuse angeordneten Auslaß zur Atmosphäre gegenüber dem Druckraum und der Druckluftzufuhr abdichtet.

8. Spindelpresse nach einem der vorangehenden Ansprüche, dadurch gekennzeichnet, daß das Vorsteuerventil (15) ein zur Druckluftzuführleitung (14) nach unten hin offenes Gehäuse aufweist, in dem ein Stopfen (36) aus gummielastischem Material über eine durch den Gehäusedeckel geführte Stange (32) bewegbar ist, welche über eine geeignete Kraftübertragung mit dem am Stößel angeordneten Massenschalter (18) verbunden ist.

9. Spindelpresse nach Anspruch 8, dadurch gekennzeichnet daß die träge Masse (19) des Massenschalters (18) über einen Bowdenzug (17) und einen Hebelmechanismus (28) mit der Stange (32) zum Abheben des Stopfens (36) von Ventilsitzen und zum Entlüften der Druckluftzuführleitung (14) verbunden ist.

10. Spindelpresse nach einem der vorangehenden Ansprüche, dadurch gekennzeichnet, daß der Massenschalter (18) einen Permanentmagneten zur Dämpfung der Schwingungen der trägen Masse (19) aufweist.

11. Spindelpresse nach Anspruch 2, dadurch gekennzeichnet, daß die Schnell-Lüftventilachsen unter einem Winkel zwischen 90° und 0° zur Druckkolbenoberfläche angeordnet sind.

## Claims

1. A screw press comprising a fly wheel (7) continuously rotating in the same direction of rotation and a clutch actuated by pressurized air, said clutch being located between said fly wheel and the screw and having a pressure chamber (10) which is supplied by means of an air introduction means for the actuation of a pressure piston (9) for a clutch disc (8), an inert mass (19) reacting on delays of the rotation of said screw, the movement of said mass actuating a pre-control valve (15) located in the supply means of the pressurized air to the pressure chamber in such a manner that the pressure supply line is connected with the atmosphere whereby a rapid ventilation valve for the abrupt release of said pressure chamber of said clutch is controlled, characterized in that said inert mass (19) is directly located at the upper die (3) of said press, that the pressure chamber (10) is centrally provided above the upper face end of said screw (4), and in that a plurality of rapid ventilation valves (13) is located in a star-like manner around a stationary central air introduction connecting piece (12) for said pressure chamber (10), the supply with pressurized air of said rapid ventilation valves (13) resulting from said central air introduction connecting piece by means of a housing (22) rotating on said connecting piece and provided with connections for said rapid ventilation valves.

2. The screw press according to claim 1, characterized in that said rapid ventilation valves (13) are disposed in an radially outwardly inclined manner.

3. The screw press according to claims 1 or 2, characterized in that said fly wheel (7) is formed in a bell-like manner and is turned upside down over the cross head of said press.

4. The screw press according to one of the preceding claims, characterized in that the housing (11) for said pressure chamber (10) is mounted on the upper side of said fly wheel.

5. The screw press according to one of the preceding claims, characterized in that said pressure chamber (10) has a conically designed upper limitation wall and in that said pressure piston (9) has a corresponding upper surface.

6. The screw press according to claim 5, characterized in that said rapid ventilation valves (13) are located perpendicularly with respect to said upper piston surface.

7. The screw press according to one of the preceding claims, characterized in that said rapid ventilation valves (13) are mounted above air discharge means (29) which are located in the housing of said pressure chamber in a star-like manner with respect to said central air inlet and include a valve plug (31) made of rubber elastic material which is located in a valve housing (34), the pressure of the pressure chamber acting upon the lower side of said valve plug and the pressure of the supplied pressurized air acting upon the upper side thereof, and said plug in its downwardly urged position sealing an outlet to the atmosphere which is laterally located in said housing with respect to said pressure chamber and said pressure supply.

8. The screw press according to one of the preceding claims, characterized in that said pre-control valve (15) includes a housing which opens downwardly to the pressure supply line, a plug (36) made of rubber elastic material in said housing being movable by means of a rod (32) extending through the cover of said housing, said rod being connected to the mass switch (18) located at said upper die by means of a suitable force transmitting means.

9. The screw press according to claim 8, characterized in that said inert mass (19) of said mass switch (18) is connected to said rod (32) for lifting off said plug (36) from valve seats and for ventilating said pressure supply line (14) by means of a Bowden cable (17) and a lever mechanism (28).

10. The screw press according to one of the preceding claims, characterized in that said mass switch (18) includes a permanent magnet for the attenuation of vibrations of said inert mass (19).

11. The screw press according to claim 2, characterized in that the axes of said rapid ventilation valves are located at an angle between 9° and 0° with respect to the surface of the pressure piston.

## Revendications

1. Presse à vis, comportant un volant (7) qui tourne sans interruption dans la même direction, et un accouplement actionné à l'air comprimé, plané entre le volant et la vis, et dont la chambre de pression (10) est alimentée par un conduit d'air pour l'actionnement du piston (9) d'un disque d'accouplement (8); une masse (19) d'inertie, réagissant aux accélérations de la rotation de la vis, et dont le déplacement actionne une vanne de commande initiale (15), disposée sur l'amenée d'air à la chambre de pression, de telle sorte qu'elle met la conduite d'amenée d'air à l'atmosphère, si bien que cela entraîne la commande d'une vanne à air à action rapide pour une décharge brusque de la chambre de pression de l'accouplement, caractérisée en ce que la masse d'inertie (19) est montée directement sur le coulisseau (3) de la presse, en ce que la chambre de pression (10) est disposée de façon centrale au-dessus de la surface frontale supérieure de la vis (4), et en ce qu'une pluralité de vannes à air à action rapide (13) est disposée en étoile autour d'un raccord central fixe (12) d'entrée d'air vers la chambre de pression, l'envoi de l'air comprimé à ladite chambre depuis le raccord d'amenée d'air central se faisant à travers un boîtier (22) tournant sur ce raccord et pourvu de liaison vers lesdites vannes à action rapide.

2. Presse selon la revendication 1, caractérisée en ce que les vannes à action rapide (13) sont inclinées radialement vers l'extérieur.

3. Presse selon la revendication 1 ou 2, caractérisée en ce que le volant (7) est en forme de cloches et vient en recouvrement au-dessus de la traverse supérieure de la presse.

4. Presse selon l'une des revendications précédentes, caractérisée en ce que le carter (11) de la chambre de pression (10) est fixé sur la face supérieure du volant.

5. Presse selon l'une des revendications prédédentes, caractérisée en ce que la chambre de pression (10) a une paroi supérieure de forme à peu près conique, et le piston (9), une face supérieure de forme corresdante.

6. Presse selon la revendication 5, caractérisée en ce que les vannes à action rapide (13) sont disposées perpendiculairement à la surface supérieure du piston.

7. Presse selon l'une des revendications précédentes, caractérisée en ce que les vannes à action rapide (13) sont montées sur des sorties d'air (29) disposées en étoile autour de l'entrée d'air centrale, sur le carter de la chambre de pression, et comprennent un obturateur (31) en matériau élastique de type caoutchouc placé dans un logement (34), dont la face inférieure est soumise à la pression de la chambre de pression et la face supérieure à la pression de l'air comprimé qui lui est envoyé, et qui, lorsqu'il est poussé vers le bas, ferme de façon étanche la liaison entre une sortie d'air à l'atmosphère, disposée latéralement dans le carter, la chambre de pression et l'amenée d'air comprimé.

8. Presse selon l'une des revendications précédentes, caractérisée en ce que la vanne de commande initiale (15) comporte un boîtier ouvert vers le bas sur la conduite (14) d'amenée de l'air comprimé, et dans lequel un obturateur (36) en matériau élastique de type caoutchouc peut être déplacé par une tige (32) guidée à travers le couvercle du boîtier, cette tige étant liée par un moyen convenable de transmission de force au commutateur à inertie (18) relié au volant.

9. Presse selon la revendication 8, caractérisée en ce que la masse d'inertie (19) du commutateur à inertie (18) est reliée à la tige (32) par une transmission Bowden (17) et un mécanisme à levier (28) en vue de la levée de l'obturateur (36) et la décharge de la conduite (14) d'amenée da l'air comprimé.

10. Presse selon l'une des revendications précédentes, caractérisée en ce que le commutateur à inertie (18) est pourvu d'un aimant permanent pour amortir les oscillations de la masse d'inertie (19).

11. Presse selon la revendication 2, caractérisée en ce que les axes des vannes à action rapide font un angle compris entre 90° et 0° avec la surface supérieure du piston.
